# EUROPÄISCHE PATENTANMELDUNG

(11) **EP 4 674 748 A1**
(43) Veröffentlichungstag der Anmeldung: **07.01.2026**
(21) Anmeldenummer: 25186920.2
(22) Anmeldetag: 02.07.2025
(51) Int. Cl.: B63H 11/08

(54) **ANTRIEB EINES WASSERFAHRZEUGES**

(30) Priorität: 04.07.2024 DE 102024119034
(71) Anmelder: Schottel GmbH, 56322 Spay/Rhein (DE)
(72) Erfinder: Mehler, Felix, 56357 Gemmerich (DE)
(74) Vertreter: KBN IP Patentanwälte Partnerschaft mbB

(57) **Zusammenfassung**

Die Erfindung betrifft einen Antrieb (1) eines Wasserfahrzeuges, der als Pumpjet ausgebildet ist und ein Gehäuse (10) mit mindestens einem Einlaufkanal (14) und mindestens einer damit kommunizierenden Auslaufdüse (15) und einen zwischen dem mindestens einen Einlaufkanal (14) und der mindestens einen Auslaufdüse (15) angeordneten und als Impeller (13) ausgebildeten und über einen Antriebsmotor drehbaren Propeller aufweist, mittels dessen Wasser über den Einlaufkanal (14) in das Gehäuse (10) eingesaugt, beschleunigt und über die Auslaufdüse (15) als Schubstrahl aus dem Gehäuse ausstoßbar ist, wobei das Gehäuse (10) mittels eines Steuerantriebes um eine Steuerachse (S) drehbar ist und der Antriebsmotor einen im Gehäuse (10) befestigten ringförmigen Stator (11) und einen darin aufgenommenen Rotor (12) umfasst, der den Impeller (13) bildet, wobei das Gehäuse (10) ein feststehendes Innenteil (100) und ein am Innenteil (100) drehbar um die Steuerachse (S) gelagertes Außenteil (101) umfasst und der Stator (11) feststehend mit dem Innenteil (100) verbunden ist.

## Beschreibung

Die Erfindung betrifft einen Antrieb eines Wasserfahrzeuges, der als Pumpjet ausgebildet ist und ein Gehäuse mit mindestens einem Einlaufkanal und mindestens einer damit kommunizierenden Auslaufdüse und einen zwischen dem mindestens einen Einlaufkanal und der mindestens einen Auslaufdüse angeordneten und als Impeller ausgebildeten und über einen Antriebsmotor drehbaren Propeller aufweist, mittels dessen Wasser über den Einlaufkanal in das Gehäuse eingesaugt, beschleunigt und über die Auslaufdüse als Schubstrahl aus dem Gehäuse ausstoßbar ist, wobei das Gehäuse mittels eines Steuerantriebes um eine Steuerachse drehbar ist und der Antriebsmotor einen im Gehäuse befestigten ringförmigen Stator und einen darin aufgenommenen Rotor umfasst, der den Impeller bildet.

Derartige als Pumpjet ausgebildete Antriebe eines Wasserfahrzeuges sind vielfältig bekannt und werden gemäß ihrer Wirkungsweise auch als Wasserstrahlantrieb bezeichnet. Es handelt sich insbesondere um ein Antriebsaggregat mit Rückstoßantrieb für unterschiedlichste Einsatzbereiche, beispielsweise in Spezialschiffen sowie für Rettungseinheiten, aber auch in amphibischen Militärfahrzeugen sowie tauchfähigen Unterseeboden. Ober schnelllaufende und leichte Benzin- oder Dieselmotoren oder Gasturbinen wird ein Impeller - also ein ummantelter Propeller - angetrieben, der Wasser unter dem Rumpf ansaugt und über bewegliche Auslaufdüsen wieder ausstößt. Der Wasserstrahlantrieb mittels Pumpjet ermöglicht effiziente Vektorsteuerung, indem die Auslaufdüse in die Richtung geschwenkt wird, in die das Wasserfahrzeug drehen soll. Auch Rückwärtsfahrt ist auf diese Weise möglich. Im Vergleich zum klassischen Wasserfahrzeug mit Propellerantrieb lassen sich Wasserfahrzeuge mit Jetantrieb extrem flach bauen und betreiben und sind auch bei langsamster Fahrt äußerst wendig.

Aus der gattungsbildenden WO 2009/071077 ist ein solcher Pumpjet-Wasserstrahlantrieb eines Wasserfahrzeuges bekannt, dessen Einlaufkanal und Auslaufkanal in einem um die Steuerachse drehbaren Gehäuse angeordnet sind, welches zugleich als Diffusor wirkt. Der Antriebsmotor ist zur Schaffung einer besonders kompakten Bauweise von einem in das Gehäuse integrierten Magnetmotor gebildet, der einen ringförmigen Stator und einen darin rotierenden ebenfalls ringförmigen Rotor umfasst, welcher zugleich den Impeller bildet. Da jedoch der Stator innerhalb des drehbaren Gehäuses angeordnet ist, muss dessen Energiezufuhr über Schleifringe im Bereich der Lagerung des Gehäuses bewirkt werden, was extrem kostenintensiv und aufgrund der Bauweise von schleifenden Kontakten anfällig gegen Verschleiß ist, insbesondere bei Vorliegen von Vibrationen, die im Schiffsbetrieb zwangsweise vorhanden sind.

Aus der DE 199 05 141 A1 ist hingegen ein Pumpjet-Wasserstrahlantrieb bekannt, dessen Impeller über eine aus dem Gehäuse in den Schiffsrumpf herausgeführte Antriebswelle und einen Winkeltrieb von einem im Schiffsrumpf angeordneten Antriebsmotor angetrieben wird, wobei das Gehäuse im Bereich der Durchführung der Antriebswelle ein fest mit dem Schiffsrumpf verbundenes Teil und demgegenüber abgedichtet über ein um die Steuerachse drehbares Teil verfügt, welches auch die Auslaufdüse des Schubstrahls aufweist. Ein solcher Antrieb ist konstruktiv sehr aufwendig und benötigt durch den Wellenantrieb und den im Schiffsrumpf angeordneten Antriebsmotor großen Bauraum, was außerordentlich nachteilig ist.

Aufgabe der Erfindung ist es, einen Antrieb der eingangs genannten Art vorzuschlagen, welcher die Nachteile des Standes der Technik überwindet.

Zur Lösung der gestellten Aufgabe wird erfindungsgemäß vorgeschlagen, dass der Pumpjet einen im Gehäuse befestigten ringförmigen Stator und einen darin aufgenommenen Rotor aufweist, der den Impeller umfasst, wobei das Gehäuse in ein ortsfestes, feststehendes Innenteil und ein am Innenteil drehbar um die Steuerachse gelagertes Außenteil unterteilt ist und der Stator am Innenteil fixiert ist, somit ebenfalls feststehend mit dem feststehenden Innenteil verbunden ist.

Erfindungsgemäß wird somit das Gehäuse zweiteilig ausgeführt und umfasst ein feststehendes Innenteil sowie das zur Beibehaltung der Steuerfunktion um die Steuerachse drehbare Außenteil. Der Stator des erfindungsgemäß vorgesehenen Magnetmotors wird am Innenteil fixiert und ist gleichermaßen wie das Innenteil ortsfest und feststehend angeordnet. Gleichwohl ist der Rotor frei drehend im Stator angeordnet und das Außenteil kann mittels des Steuerantriebes um die Steuerachse relativ zum feststehenden Innenteil gedreht werden, um die Steuerfunktion des als Pumpjet ausgebildeten erfindungsgemäßen Antriebes zu gewährleisten. Da insoweit erfindungsgemäß das Innenteil und der Stator fest miteinander verbunden sind, entfällt die Notwendigkeit, die Energieversorgung des Stators über aufwändige und defektanfällige Schleifringe gewährleisten zu müssen.

In einer möglichen Ausführungsform der Erfindung umfasst das um die Steuerachse drehbare Außenteil des Gehäuses den mindestens einen Einlaufkanal und die mindestens eine Auslaufdüse, die bevorzugt radial zum Außenteil angeordnet sind und in Bezug auf die Steuerachse einander gegenüberliegend angeordnet sind.

Alternativ ist es auch möglich, in an sich bekannter Weise den Einlaufkanal und/oder den Auslaufkanal im Bereich der Unterseite des Pumpjets anzuordnen. Der Auslaufkanal ist vorzugsweise stets in das Außenteil integriert, um die für die Steuerung des Schubstrahls gewünschte Drehbarkeit um die Steuerachse zu erhalten.

Nach einem weiteren Vorschlag der Erfindung ist der Impeller auf einer feststehenden, am Innenteil befestigten Achse drehbar gelagert, sodass ein besonders einfacher mechanischer Aufbau gewährleistet ist. Die Lagerung kann gekapselt werden und benötigt nur eine dynamische Abdichtung gegen Seewasser. Alternativ kann der Impeller auch eine in Richtung des Innenteils vorstehende Achse bzw. einen Achsstummel aufweisen, die/der im feststehenden Innenteil drehbar gelagert ist.

Der erfindungsgemäße Antrieb kann je nach Anwendungsfall fest an oder in einem Schiffsrumpf verbaut werden oder als ausfahrbarer Antrieb gestaltet werden, der in einem in einen Rumpf eines Wasserfahrzeuges eingebauten Zustand zwischen einer eingezogenen Ruheposition und einer ausgefahrenen Arbeitsposition verfahrbar ist, wobei der Antrieb in der ausgefahrenen Arbeitsposition soweit ausfahrbar ist, dass der mindestens eine Einlaufkanal und die mindestens eine Auslaufdüse über den Rumpf des Wasserfahrzeuges vorstehen.

Die Verbindung des erfindungsgemäßen Antriebes zu einem Rumpf eines Wasserfahrzeuges kann beispielsweise dadurch bewirkt werden, dass das Innenteil mit einem Flansch zur Fixierung im Wasserfahrzeug verbunden ist, wobei der Flansch aufgrund der feststehenden Anordnung des Innenteils fest mit dem Rumpf des Wasserfahrzeuges verbunden, beispielsweise verschraubt werden kann. Zudem ist es auch möglich, den Flansch über elastisch nachgiebige Schocklager am Wasserfahrzeug zu fixieren, um Laufgeräusche zu minimieren und/oder den Antrieb widerstandsfähig gegenüber äußerer Schockbelastung auszugestalten.

Nach einem weiteren Vorschlag der Erfindung umfasst das Innenteil ein Umlenkgewölbe zur Umkehr der Strömungsrichtung des über den Einlaufkanal vom Impeller eingesaugten und in Richtung der mindestens einen Auslaufdüse beschleunigten Wassers.

Nach einer Ausführungsform der Erfindung umfasst das Innenteil einen topfförmigen Aufnahmeraum, der von den wasserführenden bzw. mit dem im Antrieb geförderten Wasser in Kontakt kommenden Bereichen den Innenteils abgetrennt ist. In diesen Aufnahmeraum ist der Stator feststehend und mit dem innerhalb des Stators rotierend angeordneten Rotor eingesetzt, d.h der Aufnahmeraum dient gleichermaßen der Aufnahme von Stator und Rotor. Über eine entsprechenden, in einem abgedichteten Lager aus dem Aufnahmeraum herausgeführte Achse ist der Rotor mit dem im Außenteil laufenden Impeller verbunden.

Nach einem alternativen Vorschlag der Erfindung ist es vorgesehen, dass der Stator über Haltestreben feststehend imt dem Innenteil verbunden ist und die elektrischen Anschlussleitungen des Stators sowie gegebenenfalls Steuerleitungen, Sensorleitungen etc. entlang oder innerhalb der Haltestreben vom Innenteil zum Stator verlaufen, weshalb die Haltestreben bevorzugt als Hohlprofil ausgebildet sind.

Neben der ortsfesten Fixierung des Stators am Innenteil sowie der Führung der zum Stator verlaufenden Anschlussleitungen können die Haltestreben nach einem weiteren Vorschlag der Erfindung darüber hinaus so ausgeformt bzw. mit einem solchen Strömungsprofil versehen sein, dass sie einem dem beschleunigten Wasser vom Impeller induzierten Drall entgegenwirken. Üblicherweise verleiht der rotierende und den Wasserstrahl fördernde Impeller aufgrund seiner Rotationsbewegung dem beschleunigten Wasser einen entsprechenden Drall, der zu Wirkungsgradverlusten führt. Durch entsprechende Gestaltung der Oberfläche der vom beschleunigten Wasser während des Durchgangs durch das Gehäuse umspülten Haltestreben kann diesem Drall entgegengewirkt werden, d. h. der beschleunigte Wasserstrahl wird mittels der Haltestreben entdrallt, wodurch der Wirkungsgrad signifikant gesteigert werden kann.

Die Haltestreben können zu diesem Zweck je nach Anforderung in gleichen oder unterschiedlichen Abständen zueinander angeordnet werden sowie gleiche oder auch voneinander verschiedene Querschnitte aufweisen. Beispielsweise können einige Haltestreben größer dimensioniert werden, um durch diese die zum Stator führenden Anschlussleitungen sowie gegebenenfalls Steuer- und Meßleitungen zu führen, während andere Haltestreben eine spezielle Kontur ihrer umstömten Oberflächen erhalten, um die Entdrallung des beschleunigten Wasserstrahls zu bewirken.

Weitere Ausgestaltungen und Einzelheiten des erfindungsgemäßen Antriebes werden nachfolgend anhand der ein Ausführungsbeispiel darstellenden Zeichnung erläutert. Es zeigen:
- Figur 1: eine Ausführungsform der Erfindung in perspektivischer Schnittdarstellung;
- Figur 2: eine weitere Ausführungsform der Erfindung.

Die Figur 1 zeigt in perspektivischer Darstellung einen Schnitt durch einen als Pumpjet ausgebildeten Antrieb 1 eines Wasserfahrzeuges, der einen aus einer Auslaufdüse 15 austretenden Schubstrahl erzeugt, welcher Vortrieb sowie ein Steuermoment für das damit ausgerüstete Wasserfahrzeug erzeugt.

Der Antrieb 1 umfasst ein Gehäuse 10 mit hier mehreren Einlaufkanälen 14 für außerhalb des Rumpfes angesaugtes Wasser, welches sodann in einen innerhalb des Gehäuses 10 angeordneten Vorraum 140 gelangt.

Oberhalb des Vorraumes 140 ist ein vertikal ausgerichteter Propeller in Form eines Impellers 13 angeordnet, der von einem nachfolgend noch näher erläuterten Antriebsmotor in Rotation versetzt wird und mittels seiner Propellerflügel nicht nur das Einsaugen des Wassers über die Einlaufkanäle 14 in den Vorraum 140 bewirkt, sondern das Wasser aus dem Vorraum 140 vertikal nach oben in Richtung eines Umlenkgewölbes 16 beschleunigt, entlang dessen der beschleunigte Wasserstrahl in der durch Pfeile angedeuteten Strömungsrichtung umgekehrt wird und abwärts in Richtung zur diametral gegenüberliegend zu den Einlaufkanälen 14 angeordneten Auslaufdüse 15 strömt, über die der Wasserstrahl sodann aus dem Antrieb 1 ausgestoßen wird.

Das Gehäuse 10 des Antriebes 1 ist dabei in ein Innenteil 100 und ein Außenteil 101 unterteilt, wobei das Innenteil 100 über einen Flansch 18 in nicht näher dargestellter Weise feststehend und ortsfest im hier nicht dargestellten Rumpf des Wasserfahrzeuges fixiert, beispielsweise verschraubt wird und insoweit lagefixiert ist.

Demgegenüber ist das Außenteil 101 über beidseitig wirkende Dichtungen 105, 103 zum Innenteil 100 hin abgedichtet, ist jedoch um die vertikal verlaufende Steuerachse S mittels eines Antriebsmotors 17 frei drehbar, um in an sich bekannter Weise die Auslaufdüse 15 in eine beliebige Orientierung um die Steuerachse S endlos zu verdrehen und mittels des Antriebes 1 Steuerimpulse für das solchermaßen ausgerüstete Wasserfahrzeug zu erzeugen. Zwischen Innenteil 100 und Außenteil 101 ist insoweit ein umlaufender Ringspalt 104 vorhanden, der die freie Drehbarkeit des Außenteils 101 relativ zum feststehenden Innenteil 100 sicherstellt, wobei der zwischen Innenteil 100 und Außenteil 101 hinter dem Ringspalt 104 gebildete Ringraum 106 durch die Spaltdichtung 103 abgedichtet wird. In diesem Bereich können zudem radial nach außen führende Entlastungsbohrungen angeordnet sein, um eine Druckentlastung in diesem Bereich herbeizuführen.

Den oberseitigen Abschluss des Antriebes 1 bildet ein ringförmiger, auf dem Flansch 18 aufliegender Deckel 180.

Wesentliches Merkmal des dargestellten Antriebes 1 ist es, dass der Antriebsmotor des Impellers 13 von einem vollständig innerhalb des Gehäuses 10 angeordneten Magnet- bzw. Induktionsmotor gebildet ist, der einen feststehenden ringförmigen Stator 11 und einen ebenfalls ringförmigen und innerhalb des feststehenden Stators 11 rotierenden Rotor 12 aufweist, der zugleich den Impeller 13 umfasst.

Der feststehende und insoweit ortsfeste ringförmige Stator 11 ist über eine Vielzahl von Haltestreben 102 am Umlenkgewölbe 16 des ebenfalls feststehenden Innenteils 100 des Gehäuses 10 befestigt, wobei die elektrischen Anschlussleitungen für das Wicklungssystem des Stators 11 und die Sensorik des Stators 11 durch die insoweit als Hohlprofil ausgebildeten Haltestreben 102 hindurch zum Innenteil 11 und von dort aus dem Strömungsraum herausgeführt werden, sodass der Antrieb 1 ohne Schleifringe o.ä. auskommt, da die Leitungen ausschließlich durch feststehende Bauteile des Antriebes geführt werden.

Der Rotor 12 hingegen, welcher die Propellerblätter des Impellers 13 trägt, ist mit einer zentral ausgebildeten Nabe auf einer am Innenteil 100 nach unten hervorstehenden starren Achse 108 drehbar gelagert, was eine besonders robuste und verschleißresistente Anordnung des Impellers 13 im Gehäuse 10 bewirkt. Die Lagerung der Nabe auf der Achse 108 kann gekapselt werden und benötigt nur eine dynamische Abdichtung oberhalb gegen Seewasser.

Da unvermeidlich ein sich drehender Impeller 13 dem durch diesen geförderten und beschleunigten Wasserstrahl einen entsprechenden Drall verleiht, der zu Wirkungsgradverlusten führt, können die vom beschleunigten Wasserstrahl umströmten Haltestreben 102 eine solche Profilierung bzw. Querschnittsgestaltung und Orientierung aufweisen, dass sie nicht nur die Hindurchführung der Anschluss- und Steuerleitungen für den Stator 11 ermöglichen, sondern dem Wasserstrahl auch eine dem Drall entgegengerichtete Strömungsrichtung verleihen, sodass insgesamt eine Entdrallung des vom Impeller 13 geförderten und beschleunigten Wasserstrahls bewirkt wird. Somit kann der Druck des im Antrieb 1 erzeugten Schubstrahls maximiert werden und zugleich das erforderliche Steuermoment des Steuerantriebes 17 zur Verdrehung des Außenteils 101 um die Steuerachse S während des laufenden Betriebs des Impellers 13 minimiert werden.

Zur Druckerhöhung kann überdies das Gehäuse 10 als Diffusor ausgebildet sein. Der Diffusor kann dabei wie in Figur 1 dargestellt oder auch als Ringdiffusor ausgebildet sein.

Neben dem besonders kompakten und verschleißfesten Aufbau bietet der vorangehend erläuterte Antrieb einen weiteren Vorteil dadurch, dass er mit sehr geringem Ölvolumen auskommt, sodass die benötigte Größe eines Drucktransmitters beispielsweise auf weniger als 10 l Ölvolumen reduziert werden kann.

Neben einer starren Anbindung des Flansches 18 an den hier nicht dargestellten Rumpf des Wasserfahrzeuges kann diese auch unter Zwischenlage von Schocklagern ausgeführt werden, um die Widerstandsfähigkeit des Antriebs 1 gegen äußere Schockwellen zu erhöhen.

Aufgrund der Integration des Antriebsmotors innerhalb des Gehäuses 1 kann der gewonnene Bauraum oberhalb des Gehäuses 1 im Vergleich zu konventionellen Pumpjets dazu genutzt werden, dort einen Verfahrmechanismus anzuordnen, welcher beispielsweise aus Gleichlaufzylindern besteht, die durch eine im gegebenenfalls druckneutral ölgefüllten Innenraum angeordnete Pumpe angesteuert werden, um den Antrieb bedarfsweise aus einer eingezogenen Ruheposition in einer ausgefahrenen Arbeitsposition zu verfahren, wobei der Antrieb in der ausgefahrenen Arbeitsposition soweit ausfahrbar ist, dass der mindestens eine Einlaufkanal 14 und die mindestens eine Auslaufdüse 15 über den Rumpf des Wasserfahrzeuges vorstehen, während in der eingezogenen Ruheposition durch Seewasser beaufschlagte Kolbenstangen eingefahren und vor Bewuchs geschützt sind und keine Volumenänderung eintritt.

Eine alternative Ausgestaltung des Antriebes 1 nsch Figur 1 ist in der Figur 2 dargestellt, wobei gleiche Teile die gleichen Bezugszeichen wie in der Figur 1 aufweisen und zur Vermeidung von Wiederholungen nicht nochmals gesondert erläutert werden, sofern dies nicht zum Verständnis der Erfindung erforderlich ist. Auf die Ausführungen zu Figur 1 kann insoweit Bezug genommen werden.

Auch beim Ausführungsbeispiel der Figur 2 ist der Antrieb 1 mit einem in ein Innenteil 100 und ein Außenteil 101 unterteilten Gehäuse 10 ausgebildet, wobei das Außenteil 101 sowohl die Einlaufkanäle 14 als auch die Auslaufdüse 15 diametral gegenüberliegend aufweist und mittels eines Steuerantriebes 17 um die Steuerachse S relativ zum feststehenden Innenteil 100 gedreht werden kann.

Der Impeller 13 dreht sich um eine vertikale Drehachse innerhalb des Außenteiles 101 und fördert Wasser aus dem Vorraum 140 entlang des vom Innenteil 100 definierten Umlenkgewölbes 16 zu der Auslaufdüse 15. Dazu ist der Impeller auf einer vertikal verlaufenden Achse 108 montiert, die sich vertikal aufwärts erstreckt und in einem abgedichteten Lager 109 des Innenteils 100 drehbar gelagert ist.

Die Achse 108 erstreckt sich bis in einen zentral am Innenteil 100 aufstehenden topfförmigen Aufnahmeraum 107, der oberseitig mit einer Abdeckung 110 verschlossen ist. In den solchermaßen von den wasserführenden bzw. mit dem geförderten Wasser im Antrieb 1 nicht in Kontakt kommenden Bereichen abgeschotteten Aufnahmeraum 107 ist der Stator 11 unter Anlage an den Innenwänden des Aufnahmeraumes 107 eingesetzt und insoweit fest mit dem feststehenden Innenteil 100 verbunden, d.h. weder Innenteil 100 noch Stator 11 rotieren um die Steuerachse S. Radial innerhalb des Stators 11 ist der auf der Achse 108 sitzende Rotor 12 rotierend angeordnet, so dass ebenfalls ein Magnetmotor von Stator 11 und Rotor 12 gebildet ist, um den Impeller 13 anzutreiben.

Die elektrische Energieversorgung des Stators kann unmittelbar durch die Wandung des Aufnahmeraumes 107 hindurch erfolgen, so dass ebenfalls keine Schleifkontakte notwendig sind.

Im Gegensatz zum Ausführungsbeispiels gemäß Figur 1 kommen beim Ausführungsbeispiel gemäß Figur 2 die Komponenten des Magnetmotors, nämlich Stator 11 und Rotor 12 nicht mit dem geförderten Wasser des Antriebes 1 in Kontakt.

Der vorangehend erläuterte Antrieb eignet sich zur Integration in einer Vielzahl von Wasserfahrzeugen und kann aufgrund seiner geringen Baugröße auch an entsprechenden Wasserfahrzeugen nachgerüstet werden.

### Bezugszeichenliste:

- 1:: Antrieb
- 10:: Gehäuse
- 11:: Stator
- 12:: Rotor
- 13:: Impeller
- 14:: Einlaufkanal
- 15:: Auslaufdüse
- 16:: Umlenkgewölbe
- 17:: Steuerantrieb
- 18:: Flansch
- 100:: Innenteil
- 101:: Außenteil
- 102:: Haltestreben
- 103:: Spaltdichtung
- 104:: Ringspalt
- 105:: Dichtung
- 106:: Ringraum
- 107:: Aufnahmeraum
- 108:: Achse
- 109:: Lager
- 110:: Abdeckung
- 140:: Vorraum
- 180:: Deckel

- S:: Steuerachse

## Patentansprüche

1. Antrieb (1) eines Wasserfahrzeuges, der als Pumpjet ausgebildet ist und ein Gehäuse (10) mit mindestens einem Einlaufkanal (14) und mindestens einer damit kommunizierenden Auslaufdüse (15) und einen zwischen dem mindestens einen Einlaufkanal (14) und der mindestens einen Auslaufdüse (15) angeordneten und als Impeller (13) ausgebildeten und über einen Antriebsmotor drehbaren Propeller aufweist, mittels dessen Wasser über den Einlaufkanal (14) in das Gehäuse (10) eingesaugt, beschleunigt und über die Auslaufdüse (15) als Schubstrahl aus dem Gehäuse ausstoßbar ist, wobei das Gehäuse (10) mittels eines Steuerantriebes um eine Steuerachse (S) drehbar ist und der Antriebsmotor einen im Gehäuse (10) befestigten ringförmigen Stator (11) und einen darin aufgenommenen Rotor (12) aufweist, der den Impeller (13) umfasst, **dadurch gekennzeichnet, dass** das Gehäuse (10) ein feststehendes Innenteil (100) und ein am Innenteil (100) drehbar um die Steuerachse (S) gelagertes Außenteil (101) umfasst und der Stator (11) feststehend mit dem Innenteil (100) verbunden ist.

2. Antrieb (1) nach Anspruch 1, **dadurch gekennzeichnet, dass** das Außenteil (101) den mindestens einen Einlaufkanal (14) und die mindestens eine Auslaufdüse (15) umfasst.

3. Antrieb (1) nach einem der Ansprüche 1 oder 2, **dadurch gekennzeichnet, dass** der Impeller (13) auf einer feststehenden, am Innenteil (100) befestigten Achse (108) drehbar gelagert ist oder der Impeller (13) eine in Richtung des Innenteils (100) vorstehende Achse aufweist, die am Innenteil (100) drehbar gelagert ist.

4. Antrieb (1) nach einem der Ansprüche 1 bis 3, **dadurch gekennzeichnet, dass** er in einem in einen Rumpf eines Wasserfahrzeuges eingebauten Zustand zwischen einer eingezogenen Ruheposition und einer ausgefahrenen Arbeitsposition verfahrbar ist, wobei der Antrieb (1) in der ausgefahrenen Arbeitsposition soweit ausfahrbar ist, dass der mindestens eine Einlaufkanal (14) und die mindestens eine Auslaufdüse (15) über den Rumpf des Wasserfahrzeuges vorstehen.

5. Antrieb (1) nach einem der Ansprüche 1 bis 4, **dadurch gekennzeichnet, dass** das Innenteil (100) mit einem Flansch (18) zur Fixierung im Wasserfahrzeug verbunden ist.

6. Antrieb (1) nach Anspruch 5, **dadurch gekennzeichnet, dass** der Flansch (18) über elastisch nachgiebige Schocklager am Wasserfahrzeug fixiert ist.

7. Antrieb (1) nach einem der Ansprüche 1 bis 6, **dadurch gekennzeichnet, dass** das Innenteil (100) ein Umlenkgewölbe (16) zur Umkehr der Strömungsrichtung des über den Einlaufkanal (14) vom Impeller (13) eingesaugten und in Richtung der mindestens einen Auslaufdüse (15) beschleunigten Wassers begrenzt.

8. Antrieb (1) nach einem der Ansprüche 1 bis 7, **dadurch gekennzeichnet, dass** das Innenteil (100) einen topfförmigen und vom durch den Antrieb (1) geführten Wasser abgetrennten Aufnahmeraum (107) umfasst, in welchem der Stator (11) feststehend mit dem darin rotierend angeordneten Rotor (12) eingesetzt ist.

9. Antrieb (1) nach einem der Ansprüche 1 bis 7, **dadurch gekennzeichnet, dass** der Stator (11) über Haltestreben (102) feststehend mit dem Innenteil (100) verbunden ist und elektrische Anschlussleitungen des Stators (11) entlang oder innerhalb der Haltestreben (102) vom Innenteil (100) zum Stator (11) verlaufen.

10. Antrieb (1) nach Anspruch 9, **dadurch gekennzeichnet, dass** die Haltestreben (102) derart ausgeformt sind, dass sie einem dem beschleunigten Wasser vom Impeller (13) induzierten Drall entgegenwirken.

11. Antrieb (1) nach einem der Ansprüche 9 oder 10, **dadurch gekennzeichnet, dass** die Haltestreben (102) in gleichen oder unterschiedlichen Abständen zueinander angeordnet sind.

12. Antrieb (1) nach einem der Ansprüche 9 bis 11, **dadurch gekennzeichnet, dass** die Haltestreben (102) gleiche oder voneinander verschiedene Querschnitte aufweisen.
